# EUROPÄISCHE PATENTSCHRIFT

(11) **EP 1 380 072 B1**
(45) Veröffentlichungstag und Bekanntmachung des Hinweises auf die Patenterteilung: **21.09.2011**
(21) Anmeldenummer: 02729827.2
(22) Anmeldetag: 28.03.2002
(51) Int. Cl.: H01R 9/24

(54) **ELEKTRISCHER STECKVERBINDER**
ELECTRIC CONNECTOR
CONNECTEUR ELECTRIQUE

(30) Priorität: 10.04.2001 DE 10117798
(43) Veröffentlichungstag der Anmeldung: 14.01.2004
(73) Patentinhaber: ROBERT BOSCH GMBH, 70442 Stuttgart (DE)
(72) Erfinder: TOPP, Rainer, 72768 Reutlingen (DE); HENKEL, Achim, 72766 Reutlingen (DE); MILICH, Reinhard, 72770 Reutlingen (DE)
(86) Internationale Anmeldenummer: PCT/DE2002/001135
(87) Internationale Veröffentlichungsnummer: WO 2002/084806

(56) Entgegenhaltungen:
- WO-A-98/09486
- US-A- 5 587 890

## Beschreibung

### Stand der Technik

Die Erfindung betrifft einen Stecker, insbesondere für ein Steuergerät, umfassend einen Steckereingang mit mindestens zwei Eingangsanschlüssen, einen Steckerausgang mit mindestens zwei Ausgangsanschlüssen und mindestens ein Verbindungsteil, über das die jeweils zusammengehörigen Anschlüsse - Eingangsanschluss und Ausgangsanschluss - miteinander verbunden sind.

Bei vielen Steckeranwendungen z.B. im Kfz-Bereich erfordert der Markt eine große Steckervielfalt, d.h. Stecker, die sich bei einer gegebenen Belegung der Steckereingänge in der Belegung der Steckerausgänge unterscheiden. Als Beispiel sei hier der Regler der Lichtmaschine genannt, dessen Stecker je nach Fahrzeugtyp unterschiedliche Ausgangsbelegungen aufweisen kann. Die Vielzahl der Steckervarianten wird in der Praxis mit Hilfe von entsprechend konfigurierten Einlegeteilen realisiert, die als Verbindungsteile dienen. Die Geometrie dieser Verbindungsteile ist insbesondere dann sehr komplex, wenn dreidimensionale Anschlusskreuzungen realisiert werden müssen, um die gewünschte Belegung am Steckerausgang zur Verfügung zu stellen. Da praktisch jede Steckervariante mit einem individuell konfigurierten Verbindungsteil ausgestattet ist, unterscheiden sich in der Regel auch die Steckergehäuse, die an die Geometrie des jeweiligen Verbindungsteils angepasst werden. Dies führt insgesamt zu relativ hohen Herstellungskosten.

Aus der US-PS 5,587,890 und der WO 98/09486 sind jeweils Steckeranordnungen bekannt, die Eingangs- uns Ausgangsanschlüsse aufweisen, die jedoch nicht voneinander getrennt angeordnet sind. In der US-PS 5, 587, 890 wird dabei ein System zur Verteilung der elektrischen Energie in einem Fahrzeug beschrieben, bei dem eine Vielzahl von leitenden Platten aufeinander gelegt werden, wobei teilweise auch isolierende Platten dazwischen angeordnet sind. Die Eingangsanschlüsse für Power in und Power out sind auf einer Platte gemeinsam vorhanden. Auf der anderen Platte sind nur Ausgangsanschlüsse vorhanden, eine Trennung von Eingangs- und Ausgangsanschlüssen wird aber so nicht erhalten.

Die WO 98/09486 zeigt eine Steckeranordnung, die unter anderem ein Stanzgitter umfasst, dass zum Anschließen von Steckerpins geeignet ist. Durch die Steckeranordnung wird dabei eine fixe, nicht wählbare Verbindung zwischen Eingang und Ausgang hergestellt. Eine Trennung von Eingangsanschlüssen und Ausgangsanschlüssen ist nicht vorgesehen.

### Vorteile der Erfindung

Mit der vorliegenden Erfindung wird ein Stecker vorgeschlagen, bei dem ausschließlich deutlich einfachere Verbindungsteile eingesetzt werden, die außerdem auch für die Realisierung mehrerer Steckervarianten verwendet werden können, was sich insgesamt günstig auf die Herstellungskosten auswirkt.

Dies wird erfindungsgemäß dadurch erreicht, dass der Steckereingang und der Steckerausgang entkoppelt sind, indem mindestens ein erstes Verbindungsteil vorgesehen ist, das ausschließlich Eingangsanschlüsse umfasst, und mindesten ein zweites Verbindungsteil, das ausschließlich Ausgangsanschlüsse umfasst. Die beiden Verbindungsteile sind so übereinander angeordnet, dass sich die jeweils zusammengehörigen Anschlüsse an mindestens einem Kreuzungspunkt überlagern, und dass die jeweils zusammengehörigen Anschlüsse durch Kontaktierung am Kreuzungspunkt miteinander verbunden sind.

Erfindungsgemäß ist erkannt worden, dass die Entkopplung von Steckereingang und Steckerausgang eine wesentliche Vereinfachung der Anschlussführung, d.h. der Geometrien der Eingangsanschlüsse und der Ausgangsanschlüsse, ermöglicht. Durch Verwendung zweier übereinander angeordneter Verbindungsteile - eines ersten Verbindungsteils ausschließlich für die Eingangsanschlüsse und eines zweiten Verbindungsteils ausschließlich für die Ausgangsanschlüsse - entfällt die aufwendige Realisierung von dreidimensionalen Kreuzungen. Diese kontaktlosen Leitungskreuzungen werden erfindungsgemäß in die Schnittstelle zwischen Steckereingang und Steckerausgang, nämlich zwischen die beiden Verbindungsteile, verlegt. Dadurch reduziert sich die Komplexität der Verbindungsteile selbst entscheidend, was sich positiv auf die Herstellungskosten auswirkt. Außerdem ist erfindungsgemäß erkannt worden, dass derartige Verbindungsteile bei geeigneter Geometrie der Anschlüsse ohne Anpassung oder Modifikation für die Realisierung von unterschiedlichen Steckervarianten verwendet werden können, was sich ebenfalls positiv auf die Herstellungskosten auswirkt.

Grundsätzlich gibt es verschiedene Möglichkeiten für die geometrische Ausgestaltung der Verbindungsteile bzw. der Eingangsanschlüsse und der Ausgangsanschlüsse.

In einer vorteilhaften Variante des erfindungsgemäßen Steckers weist das erste Verbindungsteil für jeden der Eingangsanschlüsse eine eigene Anschlussleiste auf, die mindestens so viele Anschlussstellen umfasst, wie mögliche zugehörige Ausgangsanschlüsse vorhanden sind. In diesem Fall ist jeder Ausgangsanschluss über eine Anschlussstelle auf der entsprechenden Anschlussleiste mit dem zugehörigen Eingangsanschluss verbunden. Die Codierung des Steckers gestaltet sich hier besonders einfach, da die Ausgangsanschlüsse einfach wahlweise einem der Eingangsanschlüsse zugeordnet und mit diesem verbunden werden können. Dazu muss jeder Ausgangsanschluss auf dem zweiten Verbindungsteil lediglich bis zur entsprechenden Anschlussstelle auf der Anschlussleiste des zugehörigen Eingangsanschlusses geführt sein.

Alternativ zu der voranstehend beschriebenen Variante eines erfindungsgemäßen Steckers kann auch das zweite Verbindungsteil für jeden der Ausgangsanschlüsse eine eigene Anschlussleiste aufweisen, die mindestens so viele Anschlussstellen umfasst, wie mögliche zugehörige Eingangsanschlüsse vorhanden sind. In diesem Fall ist jeder Eingangsanschluss mit dem zugehörigen Ausgangsanschluss über eine Anschlussstelle auf der entsprechenden Anschlussleiste verbunden. Zur Codierung des Steckers muss dann jeder Eingangsanschluss auf dem ersten Verbindungsteil lediglich bis zur entsprechenden Anschlussstelle auf der Anschlussleiste des zugehörigen Ausgangsanschlusses geführt sein.

Von besonderem Vorteil ist es, wenn sowohl das erste als auch das zweite Verbindungsteil für jeden seiner Anschlüsse eine eigene Anschlussleiste aufweist, die mindestens so viele Anschlussstellen umfasst, wie mögliche zugehörige Anschlüsse vorhanden sind. Der Stecker lässt sich in diesem Fall besonders einfach codieren, wenn die Anschlussstellen der beiden Verbindungsteile in aufeinander abgestimmten Anschlussstellen-Rastern angeordnet sind, d.h. in Rastern mit gleichem Rastermaß. In diesem Zusammenhang erweist es sich als besonders vorteilhaft, wenn die beiden Verbindungsteile so übereinander angeordnet sind, dass deren Anschlussstellen-Raster übereinander aber so gegeneinander verdreht angeordnet sind, dass jede mögliche Verbindung eines Eingangsanschlusses mit einem Ausgangsanschluss durch einfaches Verbinden zweier übereinander angeordneter Anschlussstellen realisierbar ist.

Aufgrund ihrer einfachen Geometrien können die Verbindungsteile des erfindungsgemäßen Steckers in vorteilhafter Weise als Blech-Stanzteile, insbesondere in Form von Stanzgittern, realisiert werden. In diesem Fall müssen die beiden Verbindungsteile durch Einbringen eines geeigneten Isolatormaterials gegeneinander elektrisch isoliert werden. Die Verbindungsteile können aber auch in Form eines elektrisch isolierenden Trägers realisiert werden, auf den Leiterbahnen aufgebracht sind. Für die Kontaktierung zweier Anschlüsse bzw. Anschlussstellen eignen sich Lot-, Schweiß-, Klebe-, Thermokompressions- oder auch Klemmverbindungen.

### Zeichnungen

Es gibt verschiedene Möglichkeiten, die Lehre der vorliegenden Erfindung in vorteilhafter Weise auszugestalten und weiterzubilden. Dazu wird - ergänzend zu den voranstehenden Ausführungen - einerseits auf die dem Patentanspruch 1 nachgeordneten Patentansprüche und andererseits auf die nachfolgende Beschreibung zweier Ausführungsbeispiele der Erfindung anhand der Zeichnungen verwiesen.
- Fig. 1: zeigt die Draufsicht auf das erste Verbindungsteil eines erfindungsgemäßen Steckers, wobei das erste Verbindungsteil hier drei Eingangsanschlüsse aufweist,
- Fig. 2: zeigt eine erste Verbindungsvariante der in Fig. 1 dargestellten Eingangs- anschlüsse mit den zugehörigen Ausgangsanschlüssen des erfindungsge- mäßen Steckers,
- Fig. 3: zeigt eine zweite Verbindungsvariante der in Fig. 1 dargestellten Eingangs- anschlüsse mit den zugehörigen Ausgangsanschlüssen des erfindungsge- mäßen Steckers und
- Fig. 4: zeigt einen Schnitt durch einen erfindungsgemäßen Stecker.

### Beschreibung der Ausführungsbeispiele

In Fig. 1 ist ein erstes Verbindungsteil 10 eines erfindungsgemäßen Steckers für ein Steuergerät 100 dargestellt. Das Verbindungsteil 10 ist als Einlegeteil in Form eines Blech-Stanzteils realisiert. Im hier dargestellten Ausführungsbeispiel umfasst das Verbindungsteil 10 ausschließlich sämtliche Eingangsanschlüsse des Steckers, nämlich die drei Eingangsanschlüsse 1, 2 und 3, die mit den Ausgängen des Steuergeräts 100 verbunden sind.

Der Steckerausgang, der hier nicht dargestellt ist und erst in Verbindung mit den Figuren 2 und 3 näher erläutert wird, ist erfindungsgemäß vom Steckereingang entkoppelt, indem ein zweites Verbindungsteil vorgesehen ist, das ausschließlich sämtliche Ausgangsanschlüsse umfasst. Die beiden Verbindungsteile sind im Steckergehäuse so übereinander angeordnet, dass sich die jeweils zusammengehörigen Anschlüsse - Eingangsanschluss und Ausgangsanschluss - an mindestens einem Kreuzungspunkt überlagern. Die jeweils zusammengehörigen Anschlüsse sind am Kreuzungspunkt miteinander verbunden. Ansonsten sind die beiden Verbindungsteile gegeneinander isoliert.

Alle Eingangsanschlüsse 1, 2 und 3 sind in Form einer Anschlussleiste realisiert. Da der Stecker im hier dargestellten Ausführungsbeispiel drei Ausgangsanschlüsse umfasst, sind in jeder der drei parallel zueinander angeordneten Anschlussleisten 1, 2 und 3 drei Anschlussstellen 11, 12, 13; 21, 22, 23 und 31, 32, 33 ausgebildet, so dass diese Anschlussstellen 11, 12, 13; 21, 22, 23 und 31, 32, 33 in einem Raster angeordnet sind.

Die Anzahl der Anschlussstellen 11, 12, 13; 21, 22, 23 und 31, 32, 33 und deren Anordnung ermöglicht eine einfache Verbindung der Ausgangsanschlüsse mit den zugehörigen Eingangsanschlüssen, unabhängig davon, welche Anschlüsse miteinander kombiniert werden.

Bei der in Fig. 2 dargestellten Verbindungsvariante sind die drei Ausgangsanschlüsse 4, 5 und 6 des Steckerausgangs 40 ebenfalls parallel zueinander aber senkrecht zu den Anschlussleisten 1, 2 und 3 des ersten Verbindungsteils 10 angeordnet. Die Ausgangsanschlüsse 4, 5 und 6 sind außerdem so dimensioniert, dass sie jeweils eine Anschlussstelle jedes der Eingangsanschlüsse 1, 2, 3 überdecken. Bei dieser Variante können alle möglichen Codierungen des Steckers, d.h. Kombinationen von Eingangs- und Ausgangsanschlüssen, auf einfache Weise realisiert werden, indem jeder Ausgangsanschluss 4, 5 und 6 des zweiten Verbindungsteils mit der entsprechenden Anschlussstelle des ersten Verbindungsteils kontaktiert wird. Selbst eine permutierende Codierung erfordert keine speziellen Verbindungsteile mit dreidimensionalen Anschlusskreuzungen.

Da die in Fig. 2 dargestellten Kontaktierungen 7 zwischen dem ersten und dem zweiten Verbindungsteil die Zuordnung der einzelnen Eingangsanschlüsse zu den einzelnen Ausgangsanschlüssen festlegen und damit die Codierung des Steckers bestimmen, werden sie hier als codierende Verbindungspunkte 7 bezeichnet. Zwischen dem ersten und dem zweiten Verbindungsteil ist eine Isolierung 8 angeordnet. Die mit 9 bezeichneten Bereiche des ersten Verbindungsteils 10 dienen der Vorfixierung des Steckerausgangs 40. Diese Vorfixierungsbereiche 9 müssen nicht zwangsläufig Bestandteil des fertigen Steckers sein. Sie werden lediglich aus fertigungstechnischen Gründen vor dem Verbinden der beiden Verbindungsteile benötigt.

Bei der in Fig. 3 dargestellten Verbindungsvariante sind die drei Ausgangsanschlüsse 4, 5 und 6 des Steckerausgangs 40 jeweils lediglich bis zu der entsprechenden Anschlussstelle des zugehörigen Eingangsanschlusses 1, 2 oder 3 geführt. Bei dieser Variante erfolgt die Codierung des Steckers nicht ausschließlich über die Kontaktierungen 7 sondern findet schon bei der Ausbildung der Ausgangsanschlüsse 4, 5 und 6 statt.

Fig. 4 verdeutlicht nochmals anhand der in Fig. 3 dargestellten Variante die erfindungsgemäße Entkopplung des Steckereingangs vom Steckerausgang 40 durch Verwendung eines ersten Verbindungsteils 10, das ausschließlich Eingangsanschlüsse umfasst und hier in Form eines Standardstanzteils realisiert ist, und eines zweiten Verbindungsteils 20, das ausschließlich Ausgangsanschlüsse umfasst und hier in Form eines Einlegeteils realisiert ist. Das erste Verbindungsteil 10 bildet die Eingangsebene des erfindungsgemäßen Steckers, während das zweite Verbindungsteil die Ausgangsebene bildet. Die kontaktlose Kreuzung von Anschlüssen wird in die Schnittstelle zwischen Eingangsebene und Ausgangsebene verlegt und erfolgt hier über die drei als Anschlussleisten ausgebildeten Eingangsanschlüsse, auf die die Ausgangsanschlüsse wahlweise zugreifen. Je nach Codierung sind alle Kombinationen von Eingangsanschlüssen mit Ausgangsanschlüssen möglich. Die Kopplung der Eingangsebene mit der Ausgangsebene erfolgt durch Kontaktierungen im Bereich der Anschlussleisten. Auf diese Weise kann die Komplexität der Verbindungsteile so weit reduziert werden, dass sie auch in Form von einfachen Stanzgittern realisiert werden können, die weitgehend unabhängig von der Codierung des Steckers sind. Zur Realisierung unterschiedlicher Steckercodierungen müssen lediglich die codierenden Anschlüsse anders positioniert werden.

Die codierenden Anschlüsse können beispielsweise durch Lot-, Schweiß-, Klebe-, Thermokompressions- oder Klemmverbindungen realisiert werden. Die beiden Verbindungsteile 10 und 20 sind hier in einem Gehäuse 50 angeordnet, in dem sich auch das Steuergerät 100 befindet.

## Patentansprüche

1. Stecker, insbesondere für ein Steuergerät (100), umfassend
- einen Steckereingang mit mindestens zwei Eingangsanschlüssen (1, 2, 3),
- einen Steckerausgang mit mindestens zwei Ausgangsanschlüssen (4, 5, 6) und
- mindestens ein Verbindungsteil (10, 20), über das die jeweils zusammengehörigen Anschlüsse (1, 2, 3.4, 5, 6) - Eingangsanschluss und Ausgangsanschluss - miteinander verbunden sind,
**dadurch gekennzeichnet, dass** der Steckereingang und der Steckerausgang entkoppelt sind, indem mindestens ein erstes Verbindungsteil (10) vorgesehen ist, das ausschließlich Eingangsanschlüsse (1, 2, 3) umfasst, und mindesten ein zweites Verbindungsteil (20), das ausschließlich Ausgangsanschlüsse (4, 5, 6) umfasst, dass die beiden Verbindungsteile (10, 20) übereinander angeordnet sind, so dass sich die jeweils zusammengehörigen Anschlüsse an mindestens einem Kreuzungspunkt überlagern, und dass die jeweils zusammengehörigen Anschlüsse durch Kontaktierung (7) am Kreuzungspunkt miteinander verbunden sind, wobei das erste Verbindungsteil (10) für jeden der Eingangsanschlüsse (1, 2, 3) eine eigene Anschlussleiste aufweist, die mindestens so viele Anschlussstellen (11, 12, 13; 21, 22, 23; 31, 32, 33) umfasst, wie mögliche zugehörige Ausgangsanschlüsse (4, 5, 6) vorhanden sind, so dass jeder Ausgangsanschluss (4, 5, 6) mit dem zugehörigen Eingangsanschluss (1, 3, 2) über eine Anschlussstelle (11, 32, 23) auf der entsprechenden Anschlussleiste (1, 3, 2) verbunden ist.

2. Stecker nach Anspruch 1, **dadurch gekennzeichnet, dass** jeder Ausgangsanschluss (4, 5, 6) auf dem zweiten Verbindungsteil (20) lediglich bis zur Anschlussleiste (1, 3, 2) des zugehörigen Eingangsanschlusses (1, 3, 2) geführt ist.

3. Stecker nach einem der Anspruche 1 oder 2, **dadurch gekennzeichnet, dass** das zweite Verbindungsteil für jeden der Ausgangsanschlüsse eine eigene Anschlussleiste aufweist, die mindestens so viele Anschlussstellen umfasst, wie mögliche zugehörige Eingangsanschlüsse vorhanden sind, so dass jeder Eingangsanschluss mit dem zugehörigen Ausgangsanschluss über eine Anschlussstelle auf der entsprechenden Anschlussleiste verbunden ist.

4. Stecker nach Anspruch 3, **dadurch gekennzeichnet, dass** jeder Eingangsanschluss auf dem ersten Verbindungsteil lediglich bis zur Anschlussleiste des zugehörigen Ausgangsanschlusses geführt ist.

5. Stecker nach einem der Ansprüche 1 bis 4, **dadurch gekennzeichnet, dass** die Anschlussstellen jedes Verbindungsteils in einem Anschlussstellen-Raster angeordnet sind.

6. Stecker nach einem der vorhergehenden Ansprüche, **dadurch gekennzeichnet, dass** die beiden Verbindungsteile so übereinander angeordnet sind, dass deren Anschlussstellen-Raster übereinander aber so gegeneinander verdreht angeordnet sind, dass jede mögliche Verbindung eines Eingangsanschlusses mit einem Ausgangsanschluss durch einfaches Verbinden zweier übereinander angeordneter Anschlussstellen realisierbar ist.

7. Stecker nach einem der vorhergehenden Ansprüche, **dadurch gekennzeichnet, dass** mindestens ein Verbindungsteil (20) als Blech-Stanzteil, insbesondere in Form eines Stanzgitters, realisiert ist.

8. Stecker nach einem der vorhergehenden Anspruch, **dadurch gekennzeichnet, dass** mindestens ein Verbindungsteil in Form einer Leiterplatte realisiert ist und/oder mit Leiterbahnen ausgestattet ist.

9. Stecker nach einem der vorhergehenden Ansprüche , **dadurch gekennzeichnet, dass** die Kontaktierung (7) zweier Anschlüsse bzw. Anschlussstellen als Lot-, Schweiß-, Klebe-, Thermokompressions- oder Klemmverbindung realisiert ist.

## Claims

1. Plug, in particular for a control device (100), comprising
- a plug input having at least two input connections (1, 2, 3),
- a plug output having at least two output connections (4, 5, 6), and
- at least one connecting part (10, 20) by means of which the respectively associated connections (1, 2, 3, 4, 5, 6) - input connection and output connection - are connected to one another,
**characterized in that** the plug input and the plug output are uncoupled by at least a first connecting part (10), which comprises only input connections (1, 2, 3), and at least a second connecting part (20), which comprises only output connections (4, 5, 6), being provided, **in that** the two connecting parts (10, 20) are arranged one above the other so that the respectively associated connections overlap at at least one point of intersection, and **in that** the respectively associated connections are connected to one another by contact-making means (7) at the point of intersection, with the first connecting part (10) having a dedicated connection strip for each of the input connections (1, 2, 3), the said connection strip comprising as many connection points (11, 12, 13; 21, 22, 23; 31, 32, 33) as there are possible associated output connections (4, 5, 6), so that each output connection (4, 5, 6) is connected to the associated input connection (1, 3, 2) by means of a connection point (11, 32, 23) on the corresponding connection strip (1, 3, 2).

2. Plug according to Claim 1, **characterized in that** each output connection (4, 5, 6) on the second connecting part (20) is routed only as far as the connection strip (1, 3, 2) of the associated input connection (1, 3, 2).

3. Plug according to either of Claims 1 and 2, **characterized in that** the second connecting part has a dedicated connection strip for each of the output connections, the said connection strip comprising at least as many connection points as there are possible associated input connections, so that each input connection is connected to the associated output connection by means of a connection point on the corresponding connection strip.

4. Plug according to Claim 3, **characterized in that** each input connection on the first connecting part is routed only as far as the connection strip of the associated output connection.

5. Plug according to one of Claims 1 to 4, **characterized in that** the connection points of each connecting part are arranged in a connection point grid.

6. Plug according to one of the preceding claims, **characterized in that** the two connecting parts are arranged one above the other such that the connection point grids of the said connecting parts are arranged one above the other but rotated with respect to one another such that each possible connection of an input connection to an output connection can be realized by simply connecting two connection points which are arranged one above the other.

7. Plug according to one of the preceding claims, **characterized in that** at least one connecting part (20) is realized as a stamped sheet metal part, in particular in the form of a leadframe.

8. Plug according to one of the preceding claims, **characterized in that** at least one connecting part is realized in the form of a printed circuit board and/or is equipped with conductor tracks.

9. Plug according to one of the preceding claims, **characterized in that** the contact-making means (7) between two connections or connection points is realized as a soldered, welded, adhesively bonded, thermocompressed or clamped connection.

## Revendications

1. Connecteur, notamment pour un appareil de commande (100), comprenant :
- une entrée de connecteur avec au moins deux raccords d'entrée (1, 2, 3),
- une sortie de connecteur avec au moins deux raccords de sortie (4, 5, 6), et
- au moins une partie de connexion (10, 20), par le biais de laquelle les raccords respectivement associés (1, 2, 3, 4, 5, 6) - raccord d'entrée et raccord de sortie - sont connectés les uns aux autres,
**caractérisé en ce que** l'entrée de connecteur et la sortie de connecteur sont désaccouplées en prévoyant au moins une première partie de connexion (10) qui comprend exclusivement des raccords d'entrée (1, 2, 3), et au moins une deuxième partie de connexion (20) qui comprend exclusivement des raccords de sortie (4, 5, 6), **en ce que** les deux parties de connexion (10, 20) sont disposées l'une au-dessus de l'autre de sorte que les raccords respectivement associés se superposent en au moins un point d'intersection, et **en ce que** les raccords respectivement associés sont connectés les uns aux autres par contact (7) au niveau du point d'intersection, la première partie de connexion (10) présentant, pour chacun des raccords d'entrée (1, 2, 3), une barrette de raccordement propre, qui comprend au moins autant de points de raccordement (11, 12, 13 ; 21, 22, 23 ; 31, 32, 33) qu'il y a de raccords de sortie associés possible (4, 5, 6), de sorte que chaque raccord de sortie (4, 5, 6) soit connecté au raccord d'entrée associé (1, 3, 2) par le biais d'un point de raccordement (11 ,32, 33) sur la barrette de raccordement correspondante (1, 3, 2).

2. Connecteur selon la revendication 1, **caractérisé en ce que** chaque raccord de sortie (4, 5, 6) est guidé sur la deuxième partie de connexion (20) uniquement jusqu'à la barrette de raccordement (1, 3, 2) du raccord d'entrée associé (1, 3, 2).

3. Connecteur selon l'une quelconque des revendications 1 ou 2, **caractérisé en ce que** la deuxième partie de connexion présente, pour chacun des raccords de sortie, une barrette de raccordement propre, qui comprend au moins autant de points de raccordement qu'il y a de raccords d'entrée associés, de sorte que chaque raccord d'entrée soit connecté au raccord de sortie associé par le biais d'un point de raccordement sur la barrette de raccordement correspondante.

4. Connecteur selon la revendication 3, **caractérisé en ce que** chaque raccord d'entrée est guidé sur la première partie de connexion seulement jusqu'à la barrette de raccordement du raccord de sortie associé.

5. Connecteur selon l'une quelconque des revendications 1 à 4, **caractérisé en ce que** les points de raccordement de chaque partie de connexion sont disposés dans une grille de points de raccordement.

6. Connecteur selon l'une quelconque des revendications précédentes, **caractérisé en ce que** les deux parties de connexion sont disposées l'une au-dessus de l'autre de telle sorte que leurs grilles de points de raccordement soient disposées l'une au-dessus de l'autre mais de manière tournée l'une par rapport à l'autre de telle sorte que chaque connexion possible d'un raccord d'entrée avec un raccord de sortie puisse être réalisée par simple connexion de deux points de raccordement disposés l'un au-dessus de l'autre.

7. Connecteur selon l'une quelconque des revendications précédentes, **caractérisé en ce qu'**au moins une partie de connexion (20) est réalisée sous forme de pièce en tôle estampée, notamment sous forme d'un réseau de barres conductrices.

8. Connecteur selon l'une quelconque des revendications précédentes, **caractérisé en ce qu'**au moins une partie de connexion est réalisée sous forme de carte à circuits intégrés et/ou est munie de pistes conductrices.

9. Connecteur selon l'une quelconque des revendications précédentes, **caractérisé en ce que** le contact (7) de deux raccords ou points de raccordement est réalisé sous forme de connexion par brasage, soudage, collage, thermocompression ou serrage.
